# EUROPÄISCHE PATENTSCHRIFT

(11) **EP 0 130 473 B1**
(45) Veröffentlichungstag und Bekanntmachung des Hinweises auf die Patenterteilung: **04.01.1989**
(21) Anmeldenummer: 84107049.3
(22) Anmeldetag: 19.06.1984
(51) Int. Cl.: B65H 49/12

(54) **Abwickelvorrichtung für Adern von Spulen in der Kabelindustrie**
Device for unreeling cable leads from reels used in the cable industry
Dispositif pour le dévidage de fils de bobines dans l'industrie des câbles

(30) Priorität: 02.07.1983 DE 3323873
(43) Veröffentlichungstag der Anmeldung: 09.01.1985
(73) Patentinhaber: Paul Troester Maschinenfabrik, D-30519 Hannover (DE)
(72) Erfinder: Dallmaier, Günter, D-3000 Hannover (DE)
(74) Vertreter: Junius, Walther, Dr.

(56) Entgegenhaltungen:
- DE-B- 1 063 235
- FR-A- 681 540
- FR-A- 2 323 616
- GB-A- 836 352
- GB-A- 1 384 687
- US-A- 1 955 805
- US-A- 2 774 548
- PATENTS ABSTRACTS OF JAPAN, Band 7, Nr. 193 (M-238)[1338], 24. August 1983; & JP-A-58 93 514 (NITSUTETSU YOUSETSU KOGYO K.K.) 03.06.1983 (Kat. A )

## Beschreibung

Die Erfindung betrifft eine Abwickelvorrichtung für Adern von Spulen in der Kabelindustrie, bestehend aus Spulenhalterungen, deren rohrförmiger Dorn von einer Welle durchsetzt ist, die an ihrem freien Ende eine motorisch angetriebene Wurfscheibe trägt, von denen jede unter einem Trichter angeordnet ist, durch den die Ader über Leitrollen abgezogen wird, die an einem Galgen angebracht sind.

Eine derartige Abwickelvorrichtung ist aus der DE-AS-1 063 235 bekannt geworden. Damit der Abzug der Adern pausenlos erfolgen kann, sind hier zwei Spulenhalterungen und zwei Trichter vorgesehen. Die beiden Trichter sind durch einen schmalen Schlitz miteinander verbunden. In diesen schmalen Schlitz wird das Anfangsstück der Ader der einen Spule eingelegt und mit dem Endstück der Ader der anderen Spule verbunden. Ist nun die eine Spule abgewickelt, so springt bei dieser Konstruktion die Ader durch den Schlitz von dem einen Trichter in den anderen Trichter und wickelt nun hier die Ader von der zweiten Spule ab. Die Wurfscheibe dient dabei dazu, den Abzug der Adernüber die Stirnseite der Spule zu erleichtern. Nachteil dieser bekannten Abwickelvorrichtung ist es, daß ständig ein Arbeiter bereitstehen muß, um sofort nach Abwickeln der einen Spule den leeren Spulenkörper zu entfernen und durch einen vollen zu ersetzen. Dann hat der Arbeiter meist erhebliche Zeit, um auf das Abwickeln der anderen Spule zu warten.

Die DE-AS-1 063 235 weist darauf hin, daß nicht nur zwei Spulen umschichtig abgewickelt werden können, sondern auch drei oder noch mehr zyklisch nacheinander ablaufende Spulen möglich seien, Arbeitsmittel hierfür gibt sie jedoch nicht an. Benutzt man die für das umschichtige Abspulen von zwei Spulen benutzten Arbeitsmittel, dann wird die Vorrichtung durch die Notwendigkeit, weitere Trichter vorzusehen und jeder Spulenhalterung einen Elektromotor zuzuordnen, aufwendig. Eine derartige Vorrichtung wäre auch unbequem in der Handhabung. Da für das Beschicken der Spulenhalterungen mit den neuen Spulen erheblicher Raum an der Beschickungssteile benötigt wird, müßte dieser Raum rings um die gesamte Vorrichtung freigehalten werden. Das sind gewichtige Nachteile.

Es ist auch bekannt geworden, andere Fördervorrichtungen, wie z. B. Rollenbahnen (US-A-1 955 805), einen Drehstern mit der Möglichkeit, drei Spulen anzustecken (GB-A-836 352), einen Kettenförderer (FR-A-2 323 616) u. a. zu verwenden. Bei diesen ist aber keine Wurfscheibe vorgesehen, wie sie für das Abwickeln von Draht für die Kabelherstellung oftmals notwendig ist. Bekannt geworden ist es auch, anstelle der Bewegung von Spulen die Abwickelvorrichtung zu bewegen (US-A-2 774 548), das hat jedoch erhebliche Nachteile bei der Drahtführung und ist auf wenige Spulen beschränkt.

Die Erfindung vermeidet diese Nachteile. Es ist die Aufgabe der Erfindung, eine Abwickelvorrichtung für eine Vielzahl von zyklisch nacheinander abzuspulenden Spulen mit wenig Aufwand so zu gestalten, daß ein Arbeiter nur einmal während eines längeren Zeitraumes, oftmals einer ganzen Arbeitsschicht, zu kommen braucht, um die leeren Spulen durch volle Spulen zu ersetzen.

Die Erfindung besteht darin, daß mehrere Spulenhalterungen am Rande eines Drehtisches angeordnet sind, daß ausserhalb des Drehtisches in dessen Umfangsbereich zwei Antriebsmotoren mit Reibrollen für den Angriff an einer an der Wurfscheibenwelle angeordneten Reibrolle vorgesehen sind und daß der Drehtisch mit einer ihn in bestimmten Stellungen entsprechend der durch die Anordnung der Spulenhalterung gegebenen Teilung festhaltenden Feststellvorrichtung ausgestattet ist.

Mit einer derartigen Abwickelvorrichtung lassen sich viele Spulen nacheinander ohne jegliche Beaufsichtigung abwickeln, wobei ein Arbeiter nur einmal während eines längeren Zeitraumes kommen muß, um dann eine Vielzahl von leeren Spulenkörpern gegen volle Spulen auszuwechseln. Dazu ist keine Unterbrechung des Betriebes notwendig. Das erspart erheblich Arbeitszeit. Das Aufsetzen neuer Spulen und das Verbinden der Drahtenden nebeneinander angeordneter Spulen miteinander erfolgt weitab von dem Abwickelvorgang. Dadurch werden Unfälle vermieden, die bei der Vorrichtung des Standes der Technik auftraten, wenn der Arbeiter mit der von der Spule abgezogenen, in den Trichter einlaufenden, die Spule ständig umkreisenden Schlinge in Berührung kam. Nachdem eine Spule abgewickelt ist und die neue Spule in den Abwickelvorgang einbezogen ist, wird der Drehtisch um eine durch den Abstand zweier Spulenhalterungen gegebenen Teilung gedreht, wobei der Abwickelvorgang ohne Unterbrechung fortgesetzt wird. Denn für die abzuwickelnde Ader findet lediglich eine Verschiebung von der einen Trichterhälfte in die andere Trichterhälfte statt und die Wurfscheiben sind durch die beiden Motoren über den Reibrollenantrieb ständig in Drehbewegung versetzt. Erst dann, wenn ein leerer Spulenkörver durch Drehung des Drehtisches unter dem Trichter wegbewegt wird, also außerhalb des Trichters zu stehen kommt, kommt auch die Wurfscheibe zur Ruhe, weil sie nicht mehr von einem Motor angetrieben wird. Andererseits wird beim Abwickeln der einen Spule die Wurfscheibe der nächstfolgenden Spule bereits durch den zweiten Motor angetrieben, so daß beim Übergang des Abwickelvorganges von dem leeren Spulenkörper auf die volle Spule die dieser zugeordnete Wurfscheibe bereits mit voller Drehzahl umläuft.

Um nun nach dem Übergang des Abspulens vom leergewickelten Spulenkörper auf die neue Spule eine Drehung des Drehtisches um eine durch den Abstand zweier Spulenhalterungen gegebenen Teilung automatisch vornehmen zu können, ist es zweckmäßig, wenn zwischen zwei Spulenhalterungen ein die Anwesenheit der Ader feststellender Fühler angeordnet ist, der Teil der Steuerung einer an dem Drehtisch angreifenden Verschwenkvorrichtung ist.

Für den unfallfreien Abwickelvorgang ist es zweckmäßig, wenn der Trichter eine einzige längliche Öffnung aufweist, zwei Wurfscheiben überfaßt und eine den Trichter während der Verschwenkung des Drehtisches anhebende Vorrichtung vorgesehen ist. Daher ist bei dem erfindungsgemäßen Abwickelvorgang der Trichter zweckmäßigerweise axial verschiebbar und in zwei Stellungen feststellbar angeordnet.

Zur Erleichterung des Aufsetzens neuer voller Spulen auf die Spulenhalterungen ist es zweckmäßig, wenn jede Spulenhalterung um eine geneigte Achse schwenkbar und in zwei Stellungen feststellbar ist, einer Stellung in der der die Spule tragende Dorn radial nach außen weist und eine andere, in der der Dorn schräg nach oben in den Trichter auf die Verlängerung der Achse des Drehtisches weist.

Bei dieser Vorrichtung wird man für das Aufsetzen neuer Spulen zweckmäßigerweise so vorgehen, daß man die neuen Spulen in einem Augenblick aufsetzt, wenn noch nicht alle Spulen leergewickelt sind. Da der Trichter und die beiden Motore mit Reibrollen einen festen Platz außerhalb des Drehtisches einnehmen, muß für das Aufstecken neuer Spulen der Drehtisch ringsherum frei zugänglich sein. Das erfordert erheblichen Arbeitsraum um den Drehtisch herum, zumal die Spulen mit einem Fahrzeug angebracht werden müssen und - bei größeren Spulen - mit einem Gabelstapler auf die nach außen geklappten Dorne aufgesetzt werden müssen. Man kann diesen Arbeitsraum rings um den Drehtisch wesentlich verringern, wenn man die Spulen von einer einzigen Stelle aus auf die verschiedenen Spulenhalterungen des Drehtisches setzen könnte. Das ist dann möglich, wenn die den Abzug der Ader aus dem Trichter bewirkende Rolle am Galgen die Ader in den Bereich der Achsenverlängerung des Drehtisches führt und wenn der Drehtisch, der Halter für den Trichter und die beiden Antriebsmotore mit Reibrollen sowie die Antriebsvorrichtung für den Drehtisch auf einem weiteren Drehtisch angeordnet sind, während der Galgen mit den Leitrollen für den Abzug der Ader außerhalb dieses weiteren Drehtisches angeordnet ist. Durch diesen weiteren Drehtisch wird es möglich, von einer einzigen Stelle aus sämtliche Spulenhalterungen ohne Unterbrechung des Abspulvorganges mit neuen Spulen zu versehen. Das macht den sonst notwendigen weiteren Arbeitsraum rings um den Drehtisch überflüssig, weil jetzt die Spulen von einer einzigen Stelle aus auf die Spulenhalterungen gesetzt werden können.

Es ist ein weiterer Vorteil der vorliegenden Erfindung, daß die dem Drehtisch zugewandte Öffnung des Trichters oval oder als langloch zwischen zwei Halbkreisen mit geraden oder leicht nach außen geschwungenen Randlinien zwischen den Halbkreisen ausgebildet ist. Ein derartiger Trichter läßt sich viel leichter herstellen als Trichter, deren Öffnung mittig eine Einschnürung aufweist.

Das Wesen der Erfindung ist nachstehend anhand eines in der Zeichnung schematisch dargestellten Ausführungsbeispieles näher erläutert. Es zeigen:
Fig. 1 eine Ansicht der Vorrichtung von der Seite,
Fig. 2 eine Ansicht von oben.

Auf dem Drehtisch 1 sind eine Reihe von Spulenhalterungen 2 angeordnet. In der Fig. 1 sind lediglich zwei Spulenhalterungen dargestellt, um die Zeichnung verständlich zu machen. In Fig. 2 sieht man, daß eine Spulenhalterung neben der anderen angeordnet ist. Jede Spulenhalterung weist ein Drehgelenk 3 auf, mit dem der Dorn, wie links in Fig. 1 ersichtlich, einerseits in eine Radialstellung zum Aufstecken der Spule 4 und andererseits in eine schräg nach oben auf die Verlängerung der Achse 5 des Drehtisches weisende Richtung einstellbar ist. Vor der Stirnseite der Spule 4 ist eine Wurfscheibe 6 angeordnet, welche von einer Reibscheibe 7 angetrieben wird, welche auf der gleichen Welle wie die Wurfscheibe 6 angeordnet ist. Diese Welle durchsetzt den Dorn, auf den die Spule 4 gesteckt wird. Angetrieben werden die Reibscheiben 7 durch Reibscheiben 8 von Motoren 9. Und zwar sind zwei derartige Motoren 9 vorgesehen, die ständig in Betrieb sind und deren Reibscheibe 8 durch Federdruck an die Reibscheibe 7 angedrückt wird. Diese Motoren 9 befinden sich im Bereich des Trichters 10, welche an einer Säule 11 angeordnet ist, um die sich der Drehtisch 1 dreht. Drehtisch 1 und Säule 11 führen somit relativ zueinander eine Drehbewegung aus. Der Trichter 10 ist mit einer Verschiebevorrichtung versehen, mit der er in eine höhere und eine tiefere Stellung eingestellt werden kann. Die höhere Stellung nimmt er ein, wenn der Drehtisch gedreht wird. Die tiefere Stellung nimmt er dann ein, wenn der Drehtisch 1 feststeht. In dieser tieferen Stellung überfaßt der untere Trichterrand die Wurfscheibe 6 der abzuspulenden Spule. Durch diesen Trichter 10 wird die Ader 13 abgezogen. Die Gleitrolle 14, an dem Galgen 15 gibt dabei der Ader 13 eine solche Richtung, daß diese durch die Verlängerung der Achse 5 des Drehtisches läuft und hier in der Verlängerung dieser Achse geführt ist.

Zwischen den einzelnen Spulen 4 befindet sich jeweils auf dem Drehtisch 1 ein Fühler 16, in welchen das mit dem Anfangsteil der Ader der neuen Spule verbundene Endteil der Ader der zuvor angeordneten Spule eingelegt ist. Sobald die Ader aus diesem Fühler 16 unter den Abzugskräften herausbewegt wird, wird ein Impuls abgegeben, der eine nicht in der Zeichnung dargestellte Vorrichtung für die schrittweise Bewegung des Drehtisches in Tätigkeit setzt. Diese Vorrichtung dreht den Drehtisch jeweils um eine durch den Abstand der Spulenhalterung gegebene Teilung.

Um nun die Spulenhalterungen von einer Stelle aus beladen zu können, ist es zweckmäßig, wenn der Drehtisch 1, die Motoren 9 und der den Trichter 10 haltende Stab 11 auf einem weiteren Drehtisch 17 angeordnet sind. Nicht auf diesem Drehtisch 17 ist hingegen der Galgen 15 angeordnet. Durch diesen Drehtisch 17 ist gewährleistet, daß ohne Unterbrechung des Abspulvorganges alle Spulenhalterungen 3 von der gleichen Stelle des Umfanges aus beladen werden können.

## Patentansprüche

1. Abwickelvorrichtung für Adern von Spulen in der Kabelindustrie, bestehend aus Spulenhalterungen, deren rohrförmiger Dorn von einer Welle durchsetzt ist, die an ihrem freien Ende eine motorisch angetriebene Wurfscheibe trägt, von denen jede unter einem Trichter angeordnet ist, durch den die Ader über Leitrollen abgezogen wird, die an einem Galgen angebracht sind,
dadurch gekennzeichnet,
daß mehrere Spulenhalterungen (2) am Rande eines Drehtisches (1) angeordnet sind,
daß außerhalb des Drehtisches (1) in dessen Umfangsbereich zwei Antriebsmotoren (9) mit Reibrollen (8) für den Angriff an einer an der Wurfscheibenwelle angeordneten Reibrolle (7) vorgesehen sind
und daß der Drehtisch mit einer ihn in bestimmten Stellungen entsprechend der durch die Anordnung der Spulephalterung (2) gegebenen Teilung festhaltenden Feststellvorrichtung ausgestattet ist.

2. Abwickelvorrichtung nach Anspruch 1,
dadurch gekennzeichnet,
daß zwischen zwei Spulenhalterungen (2) ein die Anwesenheit der Ader feststellender Fühler (16) angeordnet ist, der Teil der Steuerung einer den Drehtisch (1) angreifenden Verschwenkvorrichtung ist.

3. Abwickelvorrichtung nach Anspruch 1,
dadurch gekennzeichnet,
daß der Trichter (10) axial verschiebbar und in zwei Stellungen feststellbar ist.

4. Abwickelvorrichtung nach Anspruch 2 und 3,
dadurch gekennzeichnet,
daß der Trichter (10) eine einzige längliche Öffnung aufweist, zwei Wurfscheiben (6) überfaßt und
daß eine den Trichter (10) während der Verschwenkung des Drehtisches (1) anhebende Vorrichtung vorgesehen ist.

5. Abwickelvorrichtung nach Anspruch 1,
dadurch gekennzeichnet,
daß jede Spulenhalterung (2) um eine geneigte Achse schwenkbar und in zwei Stellungen feststellbar ist, einer Stellung, in der der die Spule (4) tragende Dorn radial nach außen weist, und eine andere, in der der Dorn schräg nach oben in den Trichter (10) auf die Verlängerung der Achse (5) des Drehtische weist.

6. Abwickelvorrichtung nach Anspruch 1,
dadurch gekennzeichnet,
daß die den Abzug der Ader (13) au dem Trichter (10) bewirkende Rolle (14) am Galgen (15) die Ader in den Bereich der Achsenverlängerung des Drehtisches (1) führt

und daß der Drehtisch (1), der Halter (11,12) für den Trichter (10) und die beiden Antriebsmotoren (9) mit Reibrollen (8) sowie die Antriebsvorrichtung für den Drehtisch (1) auf einem weiteren Drehtisch (17) angeordnet sind, während der Galgen (15) mit den Leitrollen (14) für den Abzug der Ader (13) außerhalb dieses weiteren Drehtisches (17) angeordnet ist.

7. Abwickelvorrichtung nach Anspruch 1 und 3,
dadurch gekennzeichnet,
daß die dem Drehtisch (1 ) zugewandte Öffnung des Trichters (10) oval oder als Langloch zwischen zwei Halbkreisen mit geraden oder leicht nach außen geschwungenen Randlinien zwischen den Halbkreisen ausgebildet ist.

## Claims

1. A device for the unreeling of wires from reels in the cable industry, comprising reel holders whose tubular mandrel is traversed by a shaft which at its free end carries a motor-driven disc, each of which is arranged beneath a funnel through which the wire is drawn by guide rollers which are arranged on a bracket,
characterized in that a plurality of reel holders (2) are arranged at the edge of a rotating table (1),
that outside the rotating table (1) in the peripheral region thereof two drive motors (9) are arranged with friction rollers (8) which act on a friction roller (7) arranged on the disc shaft and that the rotating table is equipped with an arresting device for arresting it in specific positions corresponding to the graduation given by the arrangement of the reel holder (2).

2. An unreeling device as claimed in Claim 1, characterised in that between two reel holders (2) a sensor (16) is arranged which determines the presence of the wire and which is part of the control unit of a swivelling device which acts upon the rotating table (1).

3. An unreeling device as claimed in Claim 1, characterised in that the funnel (10) is axially displaceable and can be fixed in two positions.

4. An unreeling device as claimed in Claim 2 and 3, characterised in that the funnel (10) has a single longitudinal opening and covers two discs (6), and
that a device is provided which raises the funnel (10) during the swivelling of the rotating table (1

5. An unreeling device as claimed in Claim 1, characterised in that each reel holder (2) can be pivoted about an inclined axis and can be fixed in two positions, one position in which the mandrel which carries the reel (4) is directed radially outwards and another position in which the mandrel is directed obliquely upwards into the funnel (10) towards the extension of the axis (5) of the rotating table.

6. An unreeling device as claimed in Claim 1, characterised in that the roller (14) which is attached to the bracket (15) and which serves to unreel the wire (13) from the funnel (10), guides the wire into the region of the axial extension of the rotating table (1) and that the rotating table (1), the holder (11, 12) for the funnel (10), and the two drive motors (9) with friction rollers (8), together with the drive device for the rotating table (1), are arranged on a further rotating table (17), whilst the bracket (15) with the guide rollers (14) for unreeling the wire (13) is arranged outside this further rotating table (17).

7. An unreeling device as claimed in Claim 1 and 3, characterised in that the opening in the funnel (10) which faces towards the rotating table (1) is oval in shape or forms an oblong opening between two semi-circles with straight or slightly outwardly curved boundaries between the semi-circles.

## Revendications

1. Dérouleur servant à dérouler des fils de bobines dans l'industrie des câbles, composé de supports de bobines dont le mandrin tubulaire est traversé par un arbre qui porte à son extrémité libre un disque de ballon entraîné par un moteur, chaque support étant disposé au-dessous d'un entonnoir à travers lequel le fil est tiré en passant sur des poulies de guidage qui sont elle-mêmes montées sur une potence, caractérisé en ce que plusieurs supports de bobines (2) sont montés sur le bord d'une plaque tournante (1), en ce que, à l'extérieur de la plaque tournante (1) sont prévus, au voisinage de la périphérie de la plaque, deux moteurs d'entraînement (9) munis de roues de friction (8) destinées à attaquer une roue de friction (7) prévue sur l'arbre du disque de ballon et en ce que la plaque tournante est équipée d'un dispositif d'immobilisation qui l'immobilise dans des positions déterminées qui correspondent à un pas de division fixé par la disposition des supports de bobines (2).

2. Dérouleur selon la revendication 1, caractérisé en ce que, entre deux supports de bobines (2) est agencé un détecteur (16) qui constate la présence du fil, et qui fait partie de la commande d'un dispositif de rotation qui attaque la plaque tournante (1).

3. Dérouleur selon la revendication 1, caractérisé en ce que l'entonnoir (10) est mobile en translation axiale et peut être immobilisé dans deux positions.

4. Dérouleur selon les revendications 2 et 3, caractérisé en ce que l'entonnoir (10) présente une seule ouverture allongée et recouvre deux disques de ballon (6), et en ce qu'il est prévu un dispositif qui soulève l'entonnoir (10) pendant la rotation de la plaque tournante (1).

5. Dérouleur selon la revendication 1, caractérisé en ce que chaque support de bobine (2) peut tourner autour d'un axe incliné et peut être immobilisé dans deux positions, dont une position dans laquelle le mandrin qui porte la bobine (4) pointe radialement vers l'extérieur, et une autre position dans laquelle le mandrin pointe obliquement vers le haut, vers l'intérieur de l'entonnoir (10) et vers le prolongement de l'axe (5) de la plaque tournante.

6. Dérouleur selon la revendication 1, caractérisé en ce que la poulie (14) portée par la potence (15) et qui assure l'extraction du fil (13) hors de l'entonnoir (10), fait passer le fil dans la région du prolongement de l'axe de la plaque tournante (1), et en ce que la plaque tournante (1); le support (11, 12) supportant l'entonnoir (10) et les deux moteurs d'entraînement (9) munis de leurs roues de friction (8), ainsi que le dispositif d'entraînement de la plaque tournante (1), sont agencés sur une autre plaque tournante (17), tandis que la potence (13) munie des poulies de quidage (14) servant à l'extraction du fil (13) est agencée à l'extérieur de cette autre plaque tournante (17).

7. Dérouleur selon les revendications 1 et 3, caractérisé en ce que l'ouverture de l'entonnoir (10) qui est dirigée vers la plaque tournante (1) est de forme ovale ou constituée par un trou allongé entre deux demi-cercles, avec des lignes de bords rectilignes ou légèrement incurvées vers l'extérieur entre les demi-cercles.
